# EUROPÄISCHE PATENTSCHRIFT

(11) **EP 0 508 074 B1**
(45) Veröffentlichungstag und Bekanntmachung des Hinweises auf die Patenterteilung: **25.05.1994**
(21) Anmeldenummer: 92103108.4
(22) Anmeldetag: 25.02.1992
(51) Int. Cl.: F02M 55/02, F02M 69/46

(54) **Brennstoffverteiler**
Fuel rail
Rampe de combustible

(30) Priorität: 12.04.1991 DE 4111988
(43) Veröffentlichungstag der Anmeldung: 14.10.1992
(73) Patentinhaber: ROBERT BOSCH GMBH, 70442 Stuttgart (DE)
(72) Erfinder: Schellenberg, Gerhard, Dipl.-Ing., W-7012 Fellbach (DE); Egert, Dieter, Dipl.-Ing., W-7054 Korb (DE); Gregorius, Thomas, Dipl.-Ing., W-7016 Gerlingen (DE)

(56) Entgegenhaltungen:
- EP-A- 0 403 871
- WO-A-90/13741
- DE-A- 3 728 576
- FR-A- 2 637 021
- US-A- 4 836 246
- US-A- 4 955 409

## Beschreibung

Die Erfindung geht aus von einem Brennstoffverteiler nach der Gattung des Patentanspruches 1 bzw. 12.

Durch die EP-A-403 871 ist ein Brennstoffverteiler bekannt, der eine Sacklochbohrung hat, in der ein rohrförmiges Element angeordnet ist, und einen an dem offenen Ende der Sacklochbohrung mit seinem Rücklaufende in die Sacklochbohrung ragenden Druckregler. Seitlich sind an dem Umfang des Verteilergehäuses nahe des dem offenen Ende abgewandten geschlossenen Endes des Verteilergehäuses ein Zulaufstutzen und ein Rücklaufstutzen an das Verteilergehäuse mitangeformt, die in radialer, den Anschlußstutzen der Brennstoffeinspritzventile abgewandter Richtung nach außen über den Umfang des Verteilergehäuses hinausragen. Dieser Brennstoffverteiler mit der an seinem geschlossenen Ende eine teilweise konisch verlaufend ausgebildete Aufnahme für das eine Ende der zentralen rohrförmigen Rücklaufleitung aufweisenden Sacklochbohrung und den an das Verteilergehäuse mitangeformten Zulauf- und Rücklaufstutzen ist sehr schwierig und nur mit einem hohen Fertigungsaufwand herstellbar. Zudem bereitet die Montage der rohrförmigen Rücklaufleitung große Schwierigkeiten, weil die rohrförmige Rücklaufleitung bis zu dem geschlossenen Ende in das Verteilergehäuse eingeschoben werden muß, an dem die rohrförmige Rücklaufleitung aber nicht von außen zugänglich ist. Eine Prüfung der sehr aufwendigen, hohe Herstellkosten aufweisenden Verbindung zwischen der rohrförmigen Rücklaufleitung und dem Rücklaufstutzen ist nur mit Schwierigkeiten vornehmbar. Zudem wird die an Brennstoffverteiler gestellte Forderung eines möglichst flexiblen und kompakten Anschlusses an Brennstoffleitungen einer Brennstoffeinspritzanlage durch den bekannten Brennstoffverteiler mit den in radialer Richtung den Anschlußstutzen der Brennstoffeinspritzventile abgewandt nach außen weisenden Zulauf- und Rücklaufstutzen nicht erfüllt.

Aus der WO-A-90/13741 ist ein Brennstoffverteiler bekannt, der an einem Ende einen stirnseitig angeordneten Anschlußdeckel mit einem Zulauf- und einem Rücklaufstutzen hat und in der Nähe dessen anderen Endes seitlich ein Druckregler befestigt ist.

Der erfindungsgemäße Brennstoffverteiler mit den Merkmalen des unabhängigen Patentanspruches 1 bzw. 12 hat demgegenüber den Vorteil einer einfachen und kostengünstigen Herstellung und einer sehr schlanken und kompakten Bauform, bei der Zulauf- und Rücklaufstutzen flexibel an einem Ende des Brennstoffverteilers oder in dessen Nähe angeordnet sind, wodurch der einseitige Anschluß des Brennstoffverteilers an Brennstoffzuleitungen und -rücklaufleitungen erfolgen kann. Hierdurch wird sowohl die Montage des Brennstoffverteilers selbst als auch dessen Montage in dem Motorraum eines Fahrzeuges erleichtert und der benötigte Platzbedarf reduziert bzw. der vorhandene Platz an geeigneter Stelle besser ausgenutzt.

Durch die in den abhängigen Patentansprüchen aufgeführten Maßnahmen sind vorteilhafte Weiterbildungen und Verbesserungen des im Patentanspruch 1 bzw. 12 angegebenen Brennstoffverteilers möglich.

Um einen sicheren Halt der Rücklaufleitung in Richtung der Längsachse in dem Verteilergehäuse zu gewährleisten, ist es vorteilhaft, wenn die Rücklaufleitung in einen Führungsabschnitt des Anschlußdeckels eingeschoben ist und einen Bund hat, mit dem sie in einen Aufnahmeabschnitt des Anschlußdeckels ragt und eine am Bund angreifende Buchse die Rücklaufleitung im Aufnahmeabschnitt fixiert.

Besonders vorteilhaft ist es, wenn in dem Zulaufquerschnitt des Verteilergehäuses zumindest ein Abstandhalter zwischen der Wandung des Zulaufquerschnittes und der Rücklaufleitung angeordnet ist, der den Versatz der Rücklaufleitung gegenüber der Längsachse des Verteilergehäuses begrenzt. Dadurch wird die Montage des Druckreglers in das Verteilergehäuse erleichtert und die Gefahr eines Zerschneidens der an dem Umfang des Druckreglers angeordneten Dichtringe verringert.

Dabei ist es von Vorteil, wenn der Abstandshalter eine Mehrzahl von senkrecht zur Längsachse des Verteilergehäuses radial nach innen weisenden Nocken hat, die einem Bund der Rücklaufleitung in radialer Richtung gegenüberliegen.

Um ein Verschieben des Druckreglers entlang der Längsachse des Verteilergehäuses wirkungsvoll zu verhindern, ist es vorteilhaft, wenn an dem Umfang des Verteilergehäuses an seinem den Druckregler aufnehmenden zweiten Ende zumindest ein senkrecht zu der Längsachse verlaufender Schlitz ausgebildet ist, durch den eine Halteklammer teilweise hindurchragt und mit einer in Richtung der Längsachse gerichteten Vorspannung an dem Umfang des Druckreglers anliegt.

Vorteilhaft ist es, wenn an einer dem Anschlußdeckel zugewandten Stirnseite des Verteilergehäuses eine Ausnehmung vorgesehen ist, die mit einer an einer Stirnseite des Anschlußdeckels ausgebildeten Positioniernase zusammenwirkt, so daß ein Verdrehen des Anschlußdeckels gegenüber dem Verteilergehäuse verhindert ist.

Für eine einfache Anordnung eines Dichtringes ist es vorteilhaft, wenn in Richtung der Längsachse des Verteilergehäuses zwischen dem Bund der Rücklaufleitung und einer Seitenfläche des Aufnahmeabschnittes des Anschlußdeckels sowie zwischen dem Umfang der Rücklaufleitung und der Wandung des Aufnahmeabschnittes eine Ringkammer gebildet ist, in der der Dichtring angeordnet ist.

Aus dem gleichen Grund ist es ebenfalls vorteilhaft, wenn in Richtung der Längsachse des Verteilergehäuses zwischen einem Stützflansch am Umfang des Anschlußdeckels und einer Anlagefläche des Verteilergehäuses und zwischen dem Umfang des Anschlußdeckels und der Wandung des Zulaufquerschnittes des Verteilergehäuses eine Ringkammer gebildet ist, in der der Dichtring angeordnet ist.

### Zeichnung

Ausführungsbeispiele der Erfindung sind in der Zeichnung vereinfacht dargestellt und in der nachfolgenden Beschreibung näher erläutert. Figur 1 zeigt ein erstes Ausführungsbeispiel eines erfindungsgemäß ausgebildeten Brennstoffverteilers, Figur 2 eine Teilansicht eines erfindungsgemäßen Brennstoffverteilers gemäß eines zweiten Ausführungsbeispiels, Figur 3 eine Ansicht des Verteilergehäuses in Richtung des Pfeiles X in Figur 2, Figur 4 eine Teilansicht des Brennstoffverteilers gemäß des zweiten Ausführungsbeispiels, Figur 5 einen Schnitt entlang der Linie V-V in Figur 4, Figur 6 eine Teilansicht des Verteilergehäuses gemäß des zweiten erfindungsgemäßen Ausführungsbeispieles, Figur 7 einen Schnitt entlang der Linie VII-VII in Figur 6, Figur 8 und Figur 9 einen Brennstoffverteiler gemäß eines dritten Ausführungsbeispiels und Figur 10 einen Schnitt entlang der Linie X-X in Figur 8.

### Beschreibung der Ausführungsbeispiele

Die in den Figuren beispielsweise dargestellten Brennstoffverteiler für Brennstoffeinspritzanlagen von gemischverdichtenden fremdgezündeten Brennkraftmaschinen sind mit 1 bezeichnet. Der Brennstoffverteiler 1 dient zur Brennstoffversorgung von mindestens zwei, bei dem ersten Ausführungsbeispiel nach Figur 1 beispielsweise von vier Brennstoffeinspritzventilen 3 der Top-Feed-Bauart. Die Brennstoffeinspritzventile 3 weisen ihren Abspritzenden 5 abgewandt jeweils einen Brennstoffzufuhrstutzen 7 auf, der sich konzentrisch zu einer Ventillängsachse 9 des jeweiligen Brennstoffeinspritzventils 3 erstreckt.

Der erfindungsgemäße Brennstoffverteiler 1 besteht aus einem rohrförmigen Verteilergehäuse 11, das annähernd konzentrisch zu einer Längsachse 13 eine gestufte, durchgehende Durchgangsöffnung 15 aufweist. Aufgrund von Fertigungstoleranzen und in Abhängigkeit von dem gewählten Herstellungsverfahrens des beispielsweise als Kunststoffspritzteil oder Aluminiumdruckgußteil ausgebildeten Verteilergehäuses 11 verläuft die Durchgangsöffnung 15 nur annähernd konzentrisch zu einer Längsachse 13 des Verteilergehäuses 11. Das rohrförmige Verteilergehäuse 11 weist an seinem Umfang eine der Zahl von durch den Brennstoffverteiler 1 mit Brennstoff zu versorgenden Brennstoffeinspritzventilen 3 entsprechende Anzahl von Anschlußstutzen 17 auf, in dem dargestellten Ausführungsbeispiel vier Anschlußstutzen 17. In Anschlußöffnungen 18 der Anschlußstutzen 17 des Verteilergehäuses 11 sind die Brennstoffeinspritzventile 3 mit ihrem Brennstoffzufuhrstutzen 7 konzentrisch zu ihren Ventillängsachse 9, wie in der Figur 1 gezeigt, eingesetzt.

An einem ersten Ende 19 des rohrförmigen Verteilergehäuses 11 ist stirnseitig z.B. in etwa konzentrisch zu dessen Längsachse 13 ein zentraler Anschlußdeckel 21 angeordnet, der teilweise in die Durchgangsöffnung 15 des Verteilergehäuses ragt und der beispielsweise aus Aluminium, aber auch aus einem anderen metallischen Werkstoff oder einem Kunststoff ausgebildet sein kann. Der Anschlußdeckel 21 weist einen radial nach außen weisenden Halteflansch 23 auf, der an einer Stirnseite 25 des ersten Endes 19 des Verteilergehäuses 11 anliegt. Ein radial nach außen weisender Endabschnitt 26 des ersten Endes 19 des Verteilergehäuses 11 und der Halteflansch 23 sind von einem Bördelring 27 umgeben, der derart verformt ist, daß seine beiden Ränder 29, 31 radial nach innen gerichtet sind. Durch den Bördelring 27 wird der Anschlußdeckel 21 an dem Verteilergehäuse 11 gehalten.

Anschließend an den Halteflansch 23 des Anschlußdeckels 21 ist dem Verteilergehäuse 11 abgewandt an dem Anschlußdeckel 21 ein Rücklaufstutzen 33 ausgebildet. Der Anschlußdeckel 21 gemäß des ersten Ausführungsbeispiels weist eine zentrale durchgehende gestufte Rücklauföffnung 35 auf, die sich ausgehend von einem in das Verteilergehäuse 11 ragenden Ende 36 des Anschlußdeckels 21 durch den annähernd konzentrisch zu der Längsachse 13 verlaufenden zentralen Rücklaufstutzen 33 erstreckt.

In dem Bereich des ersten Endes 19 ist an der Wandung des Verteilergehäuses 11 ein Zulaufstutzen 37 angeordnet, der beispielsweise geneigt zu der Längsachse 13 in Richtung zum Rücklaufstutzen 33 hin verläuft und eine zur Durchgangsöffnung 15 offene Zulauföffnung 39 hat. Der Zulaufstutzen 37 kann zweckmäßigerweise etwa nach der gleichen Seite von dem Verteilergehäuse 1 abzweigen wie die Anschlußstutzen 17.

An einem dem ersten Ende 19 gegenüberliegenden zweiten Ende 41 des rohrförmigen Verteilergehäuses 11 ist annähernd konzentrisch zu der Längsachse 13 stirnseitig ein Druckregler 43 angeordnet. Der Druckregler 43 ragt in die Durchgangsöffnung 15 des Verteilergehäuses 11 und ist von dessen zweiten Ende 41 in axialer Richtung teilweise umgeben.

Ein in die Durchgangsöffnung 15 des Verteilergehäuses 11 ragendes, dem Anschlußdeckel 21 zugewandtes und annähernd konzentrisch zu der Längsachse 13 verlaufendes zentrales Rücklaufende 45 des Druckreglers 43 wird durch eine rohrförmige zentrale Rücklaufleitung 47 umgeben, die beispielsweise aus Aluminium oder Stahl, aber auch aus einem anderen metallischen Werkstoff oder einem Kunststoff ausgebildet sein kann. Die rohrförmige Rücklaufleitung 47 erstreckt sich mit radialem Abstand zu der Wandung der Durchgangsöffnung 15 annähernd konzentrisch zu der Längsachse 13 bis in die Rücklauföffnung 35 des Anschlußdeckels 21 und stellt so eine Verbindung zwischen dem Rücklaufende 45 des Druckreglers 43 und dem Rücklaufstutzen 33 des Anschlußdeckels 21 her.

Zwischen dem Umfang der zum Beispiel einen kreisringförmigen Querschnitt aufweisenden Rücklaufleitung 47 und der Wandung eines in dem Bereich zwischen dem ersten Ende 19 und dem zweiten Ende 41 des Verteilergehäuses 11 beispielsweise einen annähernd quadratischen, kreisrunden oder beliebigen anderen Querschnitt aufweisenden Strömungsabschnittes 107 der Durchgangsöffnung 15 des Verteilergehäuses 11 ist ein die Rücklaufleitung 47 umgebender ringförmiger Zulaufquerschnitt 49 gebildet, der mit dem Zulaufstutzen 37 und über die Anschlußstutzen 17 des Verteilergehäuses 11 mit den Brennstoffzufuhrstutzen 7 der Brennstoffeinspritzventile 3 in Verbindung steht.

Zur Lagefixierung der Brennstoffeinspritzventile 3 gegenüber dem Brennstoffverteiler 1 ist an jedem der Anschlußstutzen 17 des Verteilergehäuses 11 ein Verbindungsglied 51 in Form einer Klammer vorgesehen, das in eine Umfangsnut 53 des Brennstoffzufuhrstutzens 7 jedes Brennstoffeinspritzventils 3 eingreift und einen Verriegelungsbund 55 an einem jedem Brennstoffeinspritzventil 3 zugewandten Ende jedes Anschlußstutzens 17 übergreift. Um ein Verdrehen der Brennstoffeinspritzventile 3 gegenüber dem Brennstoffverteiler 1 zu verhindern, weist jedes Verbindungsglied 51 ein oberes Fixierelement 57 und ein unteres Fixierelement 59 auf, wobei das Fixierelement 57, 59 entweder eine am Umfang jedes Anschlußstutzens 17 des Verteilergehäuses 11 ausgebildete erste Positioniernase 61 oder eine am Umfang jedes Brennstoffzufuhrstutzens 7 des Brennstoffeinspritzventils 3 ausgebildete zweite Positioniernase 63 zumindest in Umfangsrichtung formschlüssig umgreift.

An dem Umfang des Brennstoffzufuhrstutzens 7 jedes Brennstoffeinspritzventils 3 ist in dem in die Anschlußöffnung 18 des Anschlußstutzens 17 des Verteilergehäuses 11 ragenden Bereich in einer Ringnut 65 des Brennstoffeinspritzventils 3 ein Dichtring 67 angeordnet, der verhindert, daß zwischen dem Umfang des Brennstoffeinspritzventils 3 und der Wandung der Anschlußöffnung 18 des Anschlußstutzens 17 Brennstoff austritt.

Der von einer Brennstoffquelle, beispielsweise einer Brennstoffpumpe herkommende Brennstoff strömt durch die Zulauföffnung 39 des Zulaufstutzens 37 am ersten Ende 19 des Brennstoffverteilers 1 in den zwischen dem Umfang der Rücklaufleitung 47 und der inneren Wandung des Verteilergehäuses 11 gebildeten Zulaufquerschnitt 49 und versorgt die Brennstoffeinspritzventile 3 durch die Anschlußstutzen 17 des Verteilergehäuses 11. An dem zweiten Ende 41 des Verteilergehäuses 11 gelangt der Brennstoff in den stirnseitig angeordneten Druckregler 43, der den vorbestimmten Systemdruck in dem Zulaufquerschnitt 49 konstant regelt. Der überschüssige Brennstoff fließt bei dem Systemdruck übersteigendem Brennstoffdruck im Zulaufquerschnitt 49 aus dem Rücklaufende 45 des Druckreglers 43 heraus und durch die zentrale Rücklaufleitung 47 und die Rücklauföffnung 35 des Anschlußdeckels 21 drucklos über den Rücklaufstutzen 33 zu einem nicht dargestellten Brennstoffvorratsbehälter zurück.

Bei dem in der Figur 1 dargestellten ersten Ausführungsbeispiel ist in einem in einen erweiterten Abschnitt 70 der Durchgangsöffnung 15 des Verteilergehäuses 11 ragenden, an den Halteflansch 23 angrenzenden Zylinderabschnitt 69 des Anschlußdeckels 21 eine Ringnut 71 ausgeformt, in der ein Dichtring 72 angeordnet ist, der zwischen dem Umfang des Zylinderabschnittes 69 und der Wandung des erweiterten Abschnittes 70 der Durchgangsöffnung 15 des Verteilergehäuses 11 abdichtet.

Die Rücklauföffnung 35 des Anschlußdeckels 21 weist an ihrem dem Druckregler 43 zugewandten Ende einen eine vergrößerte lichte Weite aufweisenden Aufnahmeabschnitt 74 und einen sich daran anschließenden, dem Rücklaufstutzen 33 zugewandten und eine kleinere lichte Weite als der Aufnahmeabschnitt 74 aufweisenden Führungsabschnitt 76 auf. Die annähernd konzentrisch zu der Längsachse 13 des Verteilergehäuses 11 verlaufende, in die Rücklauföffnung 35 des Anschlußdeckels 21 ragende Rücklaufleitung 47 erstreckt sich durch den Aufnahmeabschnitt 74 hindurch bis in den Führungsabschnitt 76 des Anschlußdeckels 21. Der Aufnahmeabschnitt 74 und der Führungsabschnitt 76 sind beispielsweise kreisförmig ausgebildet. Die Rücklaufleitung 47 wird an ihrem in den Anschlußdeckel 21 ragenden Ende durch den Führungsabschnitt 76 der Rücklauföffnung 35 eng umgeben. In dem von dem Aufnahmeabschnitt 74 der Rücklauföffnung 35 umgebenen Bereich hat die Rücklaufleitung 47 einen sich in radialer Richtung nach außen erstreckenden Bund 78. Zwischen dem Bund 78 und einer Seitenfläche 80 des Anschlußdeckels 21 , die dem Rücklaufstutzen 33 des Anschlußdeckels 21 zugewandt und in etwa senkrecht zu der Längsachse 13 verlaufend zwischen dem Aufnahmeabschnitt 74 und dem gegenüber dem Aufnahmeabschnitt 74 eine verringerte lichte Weite aufweisenden Führungsabschnitt 76 gebildet ist, ist ein auf die Rücklaufleitung 47 aufgesetzter Dichtring 82 in einer Ringkammer 83 angeordnet, der zwischen dem Umfang der Rücklaufleitung 47 und der Wandung des Aufnahmeabschnittes 74 abdichtet. Die Ringkammer 83 ist in Richtung der Längsachse 13 durch den Bund 78 und die Seitenfläche 80 und senkrecht dazu in radialer Richtung durch den Umfang der Rücklaufleitung 47 und die Wandung des Aufnahmeabschnittes 74 der Rücklauföffnung 35 des Anschlußdeckels 21 begrenzt.

Bei einer derart ausgebildeten Ringkammer wird das Problem der Formteilungsgrate bei einem beispielsweise als Kunststoffspritzteil ausgebildeten Anschlußdeckel 21 vermieden.

Das zweite Ende 41 des Verteilergehäuses 11 weist einen ersten Parallelabschnitt 85 und einen sich daran anschließenden, dem Anschlußdeckel 21 abgewandten zweiten Parallelabschnitt 86 auf. Der erste Parallelabschnitt 85 hat eine größere lichte Weite als der die Rücklaufleitung 47 aufnehmende Abschnitt der Durchgangsöffnung 15 und der zweite Parallelabschnitt 86 eine größere lichte Weite als der erste Parallelabschnitt 85. Der erste Parallelabschnitt 85 und der zweite Parallelabschnitt 86 der Durchgangsöffnung 15 weisen beispielsweise einen kreisförmigen Querschnitt auf. Der Druckregler 43 wird durch die Parallelabschnitte 85, 86 in axialer Richtung nahezu überragt.

Zwischen dem Umfang des mit einem gestuften Gehäuse versehenen Druckreglers 43 und der Wandung des ersten Parallelabschnittes 85 ist in einer am Umfang des Druckreglers 43 gebildeten Ringnut 87 ein Dichtring 88 angeordnet. Der Druckregler 43 wird mittels einer an seinem dem Rücklaufende 45 abgewandten Ende angeordneten Halteklammer 90 in Anlage an einer zwischen den Parallelabschnitten 85, 86 gebildeten Schulter 141 an dem zweiten Ende 41 des Verteilergehäuses 11 gehalten, wodurch ein Verschieben des Druckreglers 43 in Richtung der Längsachse 13 des Verteilergehäuses 11 wirkungsvoll verhindert wird.

Zwischen dem Umfang des Rücklaufendes 45 des Druckreglers 43 und der inneren Wandung der rohrförmigen Rücklaufleitung 47 ist in einer Ringnut 92 des Rücklaufendes 45 ein Dichtring 93 angeordnet, der ein Vorbeiströmen des Brennstoffs zwischen dem Rücklaufende 45 des Druckreglers 43 und der inneren Wandung der Rücklaufleitung 47 zuverlässig verhindert.

In den Figuren 2 bis 7 ist ein zweites Ausführungsbeispiel eines erfindungsgemäßen Brennstoffverteilers teilweise dargestellt, bei dem gleiche und gleichwirkende Teile durch die gleichen Bezugszeichen gekennzeichnet sind wie in der Figur 1.

Die Figuren 2 und 3 zeigen das den Zulaufstutzen 37 und den Rücklaufstutzen 33 aufweisende erste Ende 19 des Brennstoffverteilers 1, wobei in der Figur 3, die eine Ansicht des Verteilergehäuses 11 in Richtung des Pfeiles X in Figur 2 zeigt, auf die Darstellung des Anschlußdeckels 21 verzichtet wurde. Im Gegensatz zu dem in der Figur 1 dargestellten ersten Ausführungsbeispiel ist der Zulaufstutzen 37 des Verteilergehäuses 11 nicht in Richtung der Anschlußstutzen 17 geneigt, sondern verläuft senkrecht zu der durch die Anschlußstutzen 17 gebildeten Ebene schräg gegenüber der Längsachse 13 in Richtung des Halteflansches 23 des Anschlußdeckels 21. Der Rücklaufstutzen 33 des Anschlußdeckels 21 verläuft schräg zu der Längsachse 13, beispielsweise parallel zu dem Zulaufstutzen 37. Diese parallele Anordnung von Zulaufstutzen 37 und Rücklaufstutzen 33 erleichtert den Anschluß des erfindungsgemäßen Brennstoffverteilers 1 an Brennstoffzulaufleitungen und -rücklaufleitungen und die Montage des Brennstoffverteilers 1 z. B. in einem Motorraum eines Kraftfahrzeuges. Die Rücklauföffnung 35 des Anschlußdeckels 21 weist einen ersten, annähernd konzentrisch zu der Längsachse 13 verlaufenden zentralen Strömungsabschnitt 95 und einen schräg gegenüber der Längsachse 13 in Richtung des Rücklaufstutzens 33 verlaufenden zweiten Strömungsabschnitt 96 im Bereich des Rücklaufstutzens 33 auf.

Die gestufte Rücklauföffnung 35 des Anschlußdeckels 21 hat im Bereich ihres ersten Strömungsabschnittes 95 an ihrem dem Rücklaufstutzen 33 abgewandten Ende den Aufnahmeabschnitt 74 mit einer vergrößerten lichten Weite und dem Rücklaufstutzen 33 zugewandt den sich an den Aufnahmeabschnitt 74 anschließenden Führungsabschnitt 76, wobei der Aufnahmeabschnitt 74 eine größere lichte Weite aufweist als der Führungsabschnitt 76. Aufnahmeabschnitt 74 und Führungsabschnitt 76 haben beispielsweise einen kreisförmigen Querschnitt. Die zentral mit radialem Abstand zu der Durchgangsöffnung 15 des Verteilergehäuses 11 verlaufende Rücklaufleitung 47 erstreckt sich durch den Aufnahmeabschnitt 74 hindurch bis in den Führungsabschnitt 76 des ersten Strömungsabschnittes 95 der Rücklauföffnung 35. Die Rücklaufleitung 47 wird an ihrem in den Anschlußdeckel 21 ragenden Ende durch den Führungsabschnitt 76 der Rücklauföffnung 35 mit nur geringem Spiel eng umgeben. Zwischen dem Bund 78 der Rücklaufleitung 47 im Bereich des Aufnahmeabschnittes 74 und der in etwa senkrecht zu der Längsachse 13 stehenden Seitenfläche 80 des Anschlußdeckels 21, die zwischen dem Aufnahmeabschnitt 74 und dem eine kleinere lichte Weite aufweisenden Führungsabschnitt 76 gebildet ist, ist der Dichtring 82 in der Ringkammer 83 angeordnet. Die Ringkammer 83 ist in Richtung der Längsachse 13 des Verteilergehäuses 11 durch den Bund 78 der Rücklaufleitung 47 und die Seitenfläche 80 des Anschlußdeckels 21 und senkrecht dazu durch den Umfang der Rücklaufleitung 47 und die Wandung des Aufnahmeabschnittes 74 der Rücklauföffnung 35 begrenzt.

In den Aufnahmeabschnitt 74 der Rücklauföffnung 35 ist beispielsweise eine Buchse 98 so eingepreßt, daß die Buchse 98 mit ihrer dem Rücklaufstutzen 33 zugewandten Stirnseite 100 an dem Bund 78 der Rücklaufleitung 47 anliegt. Die Buchse 98 dient zur Fixierung der Rücklaufleitung 47 in Richtung der Längsachse 13 des Verteilergehäuses 11 gegenüber dem Anschlußdeckel 21 und damit gegenüber dem Verteilergehäuse 11 des Brennstoffverteilers 1. Um einen sicheren Halt der Buchse 98 in dem Aufnahmeabschnitt 74 des Anschlußdeckels 21 zu gewährleisten, ist es zweckmäßig, wenn die Buchse 98 an ihrem Umfang eine sehr rauhe und unebene, z.B. auch mit Kerben versehene Oberfläche aufweist. Die Buchse 98 umgibt den Umfang der Rücklaufleitung 47 mit geringem radialen Spiel. Um das Einführen der Buchse in den Aufnahmeabschnitt 74 zu erleichtern, ist an einer dem Rücklaufstutzen 33 abgewandten Stirnseite 102 des Anschlußdeckels 21 die gestufte Rücklauföffnung 35 mit einer Fase 104 versehen.

Es ist möglich, die Buchse 98 soweit in den Aufnahmeabschnitt 74 des Anschlußdeckels 21 einzuschieben, daß die Rücklaufleitung 47 mit ihrer einen Stirnseite 123 an einem an den Führungsabschnitt 76 angrenzenden Halteabsatz 124 des ersten Strömungsabschnittes 95 der Rücklauföffnung 35 anliegt.

Es ist aber auch möglich, anstelle der Buchse 98 eine Scheibe oder einen Sicherungsring oder auch eine andere Vorrichtung zur axialen Lagefixierung der Rücklaufleitung 47 in der Durchgangsöffnung 15 des Verteilergehäuses 11 zu verwenden.

Die Durchgangsöffnung 15 des Verteilergehäuses 11 hat an ihrem dem Halteflansch 23 des Anschlußdeckels 21 zugewandten Ende einen zylindrischen Parallelabschnitt 106, der eine vergrößerte lichte Weite gegenüber dem zwischen dem Anschlußdeckel 21 und dem Druckregler 43 ausgeformten, beispielsweise nahezu quadratischen Strömungsabschnitt 107 der Durchgangsöffnung 15 aufweist. Zwischen dem zylindrischen Parallelabschnitt 106 und dem beispielsweise nahezu quadratischen Strömungsabschnitt 107 ist annähernd senkrecht zu der Längsachse 13 eine radial nach innen weisende Anlagefläche 108 ausgebildet, die dem Rücklaufstutzen 33 des Anschlußdeckels 21 zugewandt ist. An dem Umfang des Anschlußdeckels 21 ist ein sich in radialer Richtung nach außen erstreckender Stützflansch 109 ausgeformt, der sich bis nahe an den zylindrischen Parallelabschnitt 106 der Durchgangsöffnung 15 erstreckt. In einer Ringkammer 111, die in der Richtung der Längsachse 13 des Verteilergehäuses 11 dem Rücklaufstutzen 33 zugewandt durch den Stützflansch 109 und der Stirnseite 102 des Anschlußdeckels 21 zugewandt durch die Anlagefläche 108 und senkrecht dazu durch den Umfang des Anschlußdeckels 21 und den zylindrischen Parallelabschnitt 106 des Verteilergehäuses 11 gebildet ist, ist der Dichtring 72 angeordnet.

Um ein Verdrehen des Anschlußdeckels 21 gegenüber dem Verteilergehäuse 11 zu verhindern, ist an der Stirnseite 25 des Verteilergehäuses 11, an der der Anschlußdeckel 21 mit einer Stirnseite 115 seines Halteflansches 23 anliegt, eine Ausnehmung 117 vorgesehen. Diese Ausnehmung 117 wirkt mit einer an der Stirnseite 115 des Halteflansches 23 ausgebildeten Positioniernase 119 zusammen.

Es ist aber auch möglich, die Ausnehmung 117 an der Stirnseite 115 des Halteflansches 23 und die Positioniernase 119 an der Stirnseite 25 des Verteilergehäuses 11 vorzusehen.

Um das Einführen des Anschlußdeckels 21 in die Durchgangsöffnung 15 des Verteilergehäuses 11 zu erleichtern, hat die Durchgangsöffnung 15 an der Stirnseite 25 des Verteilergehäuses 11 eine Fase 120.

In den Figuren 4 bis 7 ist das den Druckregler 43 aufweisende zweite Ende 41 des Brennstoffverteilers 1 dargestellt, wobei die Figur 5 einen Schnitt entlang der Linie V-V in Figur 4, Figur 6 das zweite Ende 41 des Verteilergehäuses 11 ohne den Druckregler 43 und die Rücklaufleitung 47 und Figur 7 einen Schnitt entlang der Linie VII-VII in Figur 6 zeigen.

Um eine problemlose Montage des Druckreglers 43 in die Durchgangsöffnung 15 des zweiten Endes 41 des Verteilergehäuses 11 zu ermöglichen, ist es zweckmäßig, daß die Rücklaufleitung 47 im Bereich des zweiten Endes 41 des Verteilergehäuses 11 in der Durchgangsöffnung 15 zumindest nahezu zentriert ist. Zu diesem Zweck ist in radialer Richtung zwischen dem Umfang der Rücklaufleitung 47 und der inneren Wandung der Durchgangsöffnung 15 an dem zweiten Ende 41 zumindest ein Abstandshalter 121 angeordnet. Der Abstandshalter 121 liegt mit seinem Umfang zumindest teilweise beispielsweise im Bereich des ersten Parallelabschnittes 85 an der Wandung der Durchgangsöffnung 15 an. Es ist aber auch möglich, daß zwischen dem Umfang der Rücklaufleitung 47 und der inneren Wandung der Durchgangsöffnung 15 mehrere Abstandshalter 121 vorgesehen sind.

Der Abstandshalter 121 kann, wie in dem dargestellten Ausführungsbeispiel, durch eine Pressung, aber auch durch radial nach außen gerichtete Spreizkräfte in der Durchgangsöffnung 15 des Verteilergehäuses 11 gehalten werden, ohne daß die Gefahr eines Verschiebens des Abstandshalters 121 in Richtung der Längsachse 13 besteht. Es ist dabei auch möglich, daß der Abstandshalter 121 durch eine beispielsweise an seinem Umfang ausgebildete Schnappverbindung in Richtung der Längsachse 13 gegenüber der Durchgangsöffnung 15 des Verteilergehäuses 11 fixiert ist.

Der beispielsweise annähernd quadratische Strömungsabschnitt 107 der Durchgangsöffnung 15 des Verteilergehäuses 11 weist unmittelbar an den ersten Parallelabschnitt 85 der Durchgangsöffnung 15 angrenzend zumindest einen, in dem dargestellten zweiten Ausführungsbeispiel beispielsweise zwei Schlitze 127 auf. In die Schlitze 127 ragen beispielsweise zwei an dem Abstandshalter 121 ausgebildete Positioniernasen 129, die ein Verdrehen des Abstandshalters 121 gegenüber dem Verteilergehäuse 11 verhindern. Der Abstandshalter 121 ist natürlich so ausgebildet, daß er die Brennstoffströmungen um die Rücklaufleitung 47 möglichst nicht behindert.

An ihrem das Rücklaufende 45 des Druckreglers 43 zumindest teilweise umgebenden Ende hat die Rücklaufleitung 47 einen in etwa senkrecht zu der Längsachse 13 des Verteilergehäuses 11 radial nach außen weisenden Bund 131. An dem Abstandshalter 121 sind in radialer Richtung nach innen zu dem Bund 131 der Rücklaufleitung 47 weisend mehrere Nocken 133 ausgebildet, bei dem in den Figuren 2 bis 7 dargestellten dargestellten Ausführungsbeispiel z. B. vier Nocken 133, die begrenzt elastisch nachgiebig ausgebildet sein können. Die Nocken 133 des Abstandshalters 121 liegen dem Bund 131 der Rücklaufleitung 47 in radialer Richtung gegenüber und begrenzen den Versatz der Rücklaufleitung 47 an deren Bund 131 gegenüber der Längsachse 13 des Verteilergehäuses 11 in radialer Richtung und erleichtern so die Montage des Druckreglers 43 und das Einführen des Rücklaufendes 45 des Druckreglers 43 in die Rücklaufleitung 47, ohne daß die Gefahr einer Beschädigung der am Umfang des Druckreglers 43 angeordneten Dichtringe 88, 93 besteht. Wegen eventuell auftretender Fertigungstoleranzen ist die Erstreckung der Nocken 133 in Richtung der Längsachse 13 größer als die Erstreckung des Bundes 131 der Rücklaufleitung 47 in Richtung der Längsachse 13.

Der Umfang des Verteilergehäuses 11 weist an seinem zweiten Ende 41 z. B. im Bereich des zweiten Parallelabschnittes 86 beispielsweise zwei Schlitze 135 auf, die senkrecht zu der Längsachse 13 des Verteilergehäuses 11 verlaufen. Die Schlitze 135 erstrecken sich teilweise durch die Wandung des Verteilergehäuses 11 hindurch bis in die Durchgangsöffnung 15. Der Druckregler 43 weist an seinem Umfang einen annähernd senkrecht zu der Längsachse 13 radial nach außen weisenden Halteflansch 137 auf, der mit seiner der Rücklaufleitung 47 zugewandten Stirnseite 139 an der zwischen dem ersten Parallelabschnitt 85 und dem zweiten Parallelabschnitt 86 gebildeten, sich in radialer Richtung erstreckenden Schulter 141 anliegt. Die Halteklammer 90 ist an dem Umfang des Verteilergehäuses 11 in den Schlitzen 135 so angeordnet, daß sie nach Montage des Brennstoffverteilers 1 mit einer radial gerichteten Vorspannung an dem Umfang des Druckreglers 43 an der der Rücklaufleitung 47 abgewandten Seite am Halteflansch 137 anliegt und so die Position des Druckreglers 43 in Richtung der Längsachse 13 festlegt.

Ein Brennstoffverteiler 1 gemäß eines dritten erfindungsgemäßen Ausführungsbeispiels ist in den Figuren 8 bis 10 dargestellt, wobei die Figur 10 einen Schnitt entlang der Linie X-X in Figur 8 zeigt. Gleiche und gleichwirkende Teile sind durch die gleichen Bezugszeichen gekennzeichnet wie in den Figuren 1 bis 7. Das Verteilergehäuse 11 weist in der Nähe des ersten Endes 19, nicht an seinem Stirnende, sondern an seinem Umfang quer zur Längsachse 13 einen Anschlußflansch 150 auf, in den der Anschlußdeckel 21 ragt und mit dem der Anschlußdeckel 21 mittels des Bördelringes 27 verbunden ist. An dem Anschlußdeckel 21 ist außer dem Rücklaufstutzen 33 auch der Zulaufstutzen 37 mit angeformt, der zur Brennstoffversorgung des Brennstoffverteilers 1 dient. In die Durchgangsöffnung 15 des Verteilergehäuses 11 ragt quer ein Rücklaufteil 152, das im Bereich des Anschlußflansches 150 an den Anschlußdeckel 21 angeordnet und in dem die Rücklauföffnung 35 ausgebildet ist, wobei es zum Teil von dem Anschlußdeckel 21 umschlossen ist. Das Rücklaufteil 152 liegt teilweise an der Wandung der z.B. annähernd rechteckigen Durchgangsöffnung 15 an. Die Rücklauföffnung 35 des Rücklaufteils 152 steht mit der zentral in der Durchgangsöffnung 15 verlaufenden Rücklaufleitung 47 in Verbindung und verbindet die Rücklaufleitung 47 mit dem Rücklaufstutzen 33, der an dem Anschlußdeckel 21 mitangeformt ist. Unmittelbar am ersten Ende 19 des Verteilergehäuses 11 ist einer der Anschlußstutzen 17 ausgebildet, und in dem Zwischenraum zum nächsten Anschlußstutzen 17 befindet sich der Anschlußflansch 150. Zwischen der Mündung der Zulauföffnung 39 des Zulaufstutzens 37 in den Zulaufquerschnitt 49 und dem an dem dem Druckregler 43 abgewandten ersten Ende 19 angeordneten Anschlußstutzen 17 ist in der Durchgangsöffnung 15 des Verteilergehäuses 11 ein Steg 156 ausgebildet, der zur Umlenkung der Strömung des in das Verteilergehäuse 11 eintretenden Brennstoffs dient und eine zuverlässige Brennstoffversorgung des an dem ersten Ende 19 angeordneten Anschlußstutzen 17 gewährleistet. Der Steg 156 erstreckt sich in Form einer Querwand vorzugsweise über die ganze Breite der Durchgangsöffnung 15 etwa in Höhe der Längsachse 13 und quer zur Zulauföffnung 39, wobei er in axialer Richtung etwa vom Rücklaufteil 152 bis nahe an den Anschlußstutzen 17 am ersten Ende 19 verläuft.

In der Durchgangsöffnung 15 ist ein Rohrhalter 154 zwischen dem Umfang der Rücklaufleitung 47 und der Wandung des Zulaufquerschnittes 49 angeordnet, der den Versatz der Rücklaufleitung 47 gegenüber der Längsachse 13 des Verteilergehäuses 11 begrenzt.

Der erfindungsgemäße Brennstoffverteiler 1 hat den Vorteil einer sehr schlanken und kompakten Bauform. Der Platzbedarf des Brennstoffverteilers 1 z.B. in dem Motorraum eines Fahrzeuges wird wesentlich reduziert, der Platz im Motorraum geeignet ausgenutzt und die Montage des Brennstoffverteilers 1 bei einem einseitigen Anschluß erleichtert.

## Patentansprüche

1. Brennstoffverteiler für Brennstoffeinspritzanlagen von Brennkraftmaschinen zur Brennstoffversorgung von zumindest zwei Brennstoffeinspritzventilen (3), mit einem ersten (19) und einem zweiten Ende (41) sowie einer Längsachse (13), mit einem Zulaufstutzen (37) und einem Rücklaufstutzen (33), mit einem rohrförmigen Verteilergehäuse (11), das eine der Zahl der Brennstoffeinspritzventile (3) entsprechende Anzahl von Anschlußstutzen (17) für die Brennstoffeinspritzventile (3) aufweist, mit einem mit dem Zulaufstutzen (37) und den Anschlußstutzen (17) in Verbindung stehenden Zulaufquerschnitt (49) im Verteilergehäuse (11) und mit einem am zweiten Ende (41) des Brennstoffverteilers (1) angeordneten Druckregler (43), wobei am oder in der Nähe des ersten Endes (19) des Verteilergehäuses (11) der Zulaufstutzen (37) liegt und an dem zweiten Ende (41) der Druckregler (43) etwa konzentrisch zur Längsachse (13) des Verteilergehäuses (11) mit einem Rücklaufende (45) in das Verteilergehäuse (11) ragt sowie das Rücklaufende (45) des Druckreglers (43) und der Rücklaufstutzen (33) durch eine mit radialem Abstand in dem Verteilergehäuse (11) verlaufende zentrale rohrförmige Rücklaufleitung (47) miteinander verbunden sind und der Zulaufquerschnitt (49) zwischen dem Umfang der Rücklaufleitung (47) und der inneren Wandung des Verteilergehäuses (11) gebildet ist, dadurch gekennzeichnet, daß an dem ersten Ende (19) des Verteilergehäuses (11) stirnseitig ein den Rücklaufstutzen (33) aufweisender Anschlußdeckel (21) befestigt ist.

2. Brennstoffverteiler nach Anspruch 1, dadurch gekennzeichnet, daß der Rücklaufstutzen (33) zentral an dem Anschlußdeckel (21) ausgebildet ist.

3. Brennstoffverteiler nach Anspruch 1 oder 2, dadurch gekennzeichnet, daß die Rücklaufleitung (47) in einen Führungsabschnitt (76) des Anschlußdeckels (21) eingeschoben ist.

4. Brennstoffverteiler nach Anspruch 3, dadurch gekennzeichnet, daß die Rücklaufleitung (47) einen Bund (78) hat, mit dem sie in einen Aufnahmeabschnitt (74) des Anschlußdeckels (21) ragt und eine am Bund (78) angreifende Buchse (98) die Rücklaufleitung (47) im Aufnahmeabschnitt (74) fixiert.

5. Brennstoffverteiler nach Anspruch 1, dadurch gekennzeichnet, daß in dem Zulaufquerschnitt (49) des Verteilergehäuses (11) zumindest ein Abstandshalter (121) zwischen der Wandung des Zulaufquerschnittes (49) und der Rücklaufleitung (47) angeordnet ist.

6. Brennstoffverteiler nach Anspruch 5, dadurch gekennzeichnet, daß der Abstandshalter (121) eine Mehrzahl von senkrecht zur Längsachse (13) des Verteilergehäuses (11) radial nach innen weisenden Nocken (133) hat, die einem Bund (131) der Rücklaufleitung (47) in radialer Richtung gegenüberliegen.

7. Brennstoffverteiler nach Anspruch 1, dadurch gekennzeichnet, daß der Anschlußdeckel (21) mittels eines Bördelringes (27) an dem Verteilergehäuse (11) gehalten ist.

8. Brennstoffverteiler nach Anspruch 1, dadurch gekennzeichnet, daß an dem Umfang des Verteilergehäuses (11) an seinem den Druckregler (43) aufnehmenden zweiten Ende (41) zumindest ein senkrecht zu der Längsachse (13) verlaufender Schlitz (135) ausgebildet ist, durch den eine Halteklammer (90) teilweise hindurchragt und mit einer in Richtung der Längsachse (13) gerichteten Vorspannung an dem Umfang des Druckreglers (43) anliegt.

9. Brennstoffverteiler nach Anspruch 1, dadurch gekennzeichnet, daß an einer dem Anschlußdeckel (21) zugewandten Stirnseite (25) des Verteilergehäuses (11) eine Ausnehmung (117) vorgesehen ist, die mit einer an einer Stirnseite (115) des Anschlußdeckels (21) ausgebildeten Positioniernase (119) zusammenwirkt.

10. Brennstoffverteiler nach Anspruch 4, dadurch gekennzeichnet, daß in Richtung der Längsachse (13) des Verteilergehäuses (11) zwischen dem Bund (78) der Rücklaufleitung (47) und einer Seitenfläche (80) des Aufnahmeabschnittes (74) des Anschlußdeckels (21) sowie zwischen dem Umfang der Rücklaufleitung (47) und der Wandung des Aufnahmeabschnittes (74) eine Ringkammer (83) gebildet ist, in der ein Dichtring (82) angeordnet ist.

11. Brennstoffverteiler nach Anspruch 1, dadurch gekennzeichnet, daß in Richtung der Längsachse (13) des Verteilergehäuses (11) zwischen einem Stützflansch (109) am Umfang des Anschlußdeckels (21) und einer Anlagefläche (108) des Verteilergehäuses (11) und zwischen dem Umfang des Anschlußdeckels (21) und der Wandung des Zulaufquerschnittes (49) des Verteilergehäuses (11) eine Ringkammer (111) gebildet ist, in der ein Dichtring (72) angeordnet ist.

12. Brennstoffverteiler für Brennstoffeinspritzanlagen von Brennkraftmaschinen zur Brennstoffversorgung von zumindest zwei Brennstoffeinspritzventilen (3), mit einem ersten (19) und einem zweiten Ende (41) sowie einer Längsachse (13), mit einem Zulaufstutzen (37) und einem Rücklaufstutzen (33), mit einem rohrförmigen Verteilergehäuse (11), das eine der Zahl der Brennstoffeinspritzventile (3) entsprechende Anzahl von Anschlußstutzen (17) für die Brennstoffeinspritzventile (3) aufweist, mit einem mit dem Zulaufstutzen (37) und den Anschlußstutzen (17) in Verbindung stehenden Zulaufquerschnitt (49) im Verteilergehäuse (11) und mit einem am zweiten Ende (41) des Brennstoffverteilers (1) angeordneten Druckregler (43) wobei am oder in der Nähe des ersten Endes (19) des Verteilergehäuses (11) der Zulaufstutzen (37) liegt und an dem zweiten Ende (41) der Druckregler (43) etwa konzentrisch zur Längsachse (13) des Verteilergehäuses (11) mit einem Rücklaufende (45) in das Verteilergehäuse (11) ragt sowie das Rücklaufende (45) des Druckreglers (43) und der Rücklaufstutzen (33) durch eine mit radialem Abstand in dem Verteilergehäuse (11) verlaufende zentrale rohrförmige Rücklaufleitung (47) miteinander verbunden sind und der Zulaufquerschnitt (49) zwischen dem Umfang der Rücklaufleitung (47) und der inneren Wandung des Verteilergehäuses (11) gebildet ist, dadurch gekennzeichnet, daß am oder in der Nähe des ersten Endes (19) des Verteilergehäuses (11) ein den Rücklaufstutzen (33) aufweisender Anschlußdeckel (21) befestigt ist und der Anschlußdeckel (21) an einem Anschlußflansch (150) des Verteilergehäuses (11) angeordnet ist, der zwischen zwei Anschlußstutzen (17) liegt.

13. Brennstoffverteiler nach Anspruch 12, dadurch gekennzeichnet, daß am Anschlußdeckel (21) Zulaufstutzen (37) und Rücklaufstutzen (33) angeordnet sind.

## Claims

1. Fuel distributor, for fuel injection systems of internal combustion engines, for the supply of fuel to at least two fuel injection valves (3), having a first end (19) and a second end (41) and a longitudinal centre line (13), having a supply mouthpiece (37) and a return mouthpiece (33), having a tubular distributor casing (11) which has a number of connection mouth-pieces (17), corresponding to the number of fuel injection valves (3), for the fuel injection valves (3), having a supply cross-section (49), in the distributor casing (11), in connection with the supply mouthpiece (37) and the connection mouthpieces (17) and having a pressure controller (43) arranged on the second end (41) of the fuel distributor (1), in which the supply mouthpiece (37) is located on or near the first end (19) of the distributor casing (11) and the return end (45) of the pressure controller (43) protrudes into the distributor casing (11) at its second end (41) approximately concentrically with the longitudinal centre line (13) of the distributor casing (11) and in which the return end (45) of the pressure controller (43) and the return mouthpiece (33) are connected together by a central tubular return conduit (47) extending at a radial distance within the distributor casing (11) and in which the supply cross-section (49) is formed between the periphery of the return conduit (47) and the inner wall of the distributor casing (11), characterized in that a connection cover (21), exhibiting the return mouthpiece (33), is fastened at the end surface at the first end (19) of the distributor casing (11).

2. Fuel distributor according to Claim 1, characterized in that the return mouthpiece (33) is centrally configured on the connection cover (21).

3. Fuel distributor according to Claim 1 or 2, characterized in that the return conduit (47) is pushed into a guide section (76) of the connection cover (21).

4. Fuel distributor according to Claim 3, characterized in that the return conduit (47) has a collar (78) by means of which the return conduit protrudes into an accommodation section (74) of the connection cover (21) and a bush (98) acting on the collar (78) fixes the return conduit (47) in the accommodation section (74).

5. Fuel distributor according to Claim 1, characterized in that at least one distance retainer (121) is arranged in the supply cross-section (49) of the distributor casing (11) between the wall of the supply cross-section (49) and the return conduit (47).

6. Fuel distributor according to Claim 5, characterized in that the distance retainer (121) has a plurality of toes (133) pointing radially inwards at right angles to the longitudinal centre line (13) of the distributor casing (11), which toes are located, in the radial direction, opposite to a collar (131) of the return conduit (47).

7. Fuel distributor according to Claim 1, characterized in that the connection cover (21) is held on the distributor casing (11) by means of a beaded ring (27).

8. Fuel distributor according to Claim 1, characterized in that at least one slot (135) extending at right angles to the longitudinal centre line (13) is configured at the periphery of the distributor casing (11) at its second end (41) accommodating the pressure controller (43), a retention clamp (90) partially protruding through the slot (135) and being in contact on the periphery of the pressure controller (43) with a preload directed in the direction of the longitudinal centre line (13).

9. Fuel distributor according to Claim 1, characterized in that a recess (117) is provided on an end surface (25), facing towards the connection cover (21), of the distributor casing (11) and this recess (117) interacts with a positioning lug (119) configured on an end surface (115) of the connection cover (21).

10. Fuel distributor according to Claim 4, characterized in that an annular chamber (83), in which a sealing ring (82) is arranged, is formed in the direction of the longitudinal centre line (13) of the distributor casing (11) between the collar (78) of the return conduit (47) and a side surface (80) of the accommodation section (74) of the connection cover (21) and between the periphery of the return conduit (47) and the wall of the accommodation section (74).

11. Fuel distributor according to Claim 1, characterized in that an annular chamber (111), in which a sealing ring (72) is arranged, is formed in the direction of the longitudinal centre line (13) of the distributor casing (11) between a support flange (109) on the periphery of the connection cover (21) and a contact surface (108) of the distributor casing (11) and between the periphery of the connection cover (21) and the wall of the supply cross-section (49) of the distributor casing (11).

12. Fuel distributor, for fuel injection systems of internal combustion engines, for the supply of fuel to at least two fuel injection valves (3), having a first end (19) and a second end (41) and a longitudinal centre line (13), having a supply mouthpiece (37) and a return mouthpiece (33), having a tubular distributor casing (11) which has a number of connection mouth-pieces (17), corresponding to the number of fuel injection valves (3), for the fuel injection valves (3), having a supply cross-section (49), in the distributor casing (11), in connection with the supply mouthpiece (37) and the connection mouthpieces (17) and having a pressure controller (43) arranged on the second end (41) of the fuel distributor (1), in which the supply mouthpiece (37) is located on or near the first end (19) of the distributor casing (11) and the return end (45) of the pressure controller (43) protrudes into the distributor casing (11) at its second end (41) approximately concentrically with the longitudinal centre line (13) of the distributor casing (11) and in which the return end (45) of the pressure controller (43) and the return mouthpiece (33) are connected together by a central tubular return conduit (47) extending at a radial distance within the distributor casing (11) and in which the supply cross-section (49) is formed between the periphery of the return conduit (47) and the inner wall of the distributor casing (11), characterized in that a connection cover (21), exhibiting the return mouthpiece (33), is fastened at or near the first end (19) of the distributor casing (11) and the connection cover (21) is arranged on a connecting flange (150) of the distributor casing (11), which connecting flange (150) is located between two connection mouthpieces (17).

13. Fuel distributor according to Claim 12, characterized in that supply mouthpieces (37) and return mouthpieces (33) are arranged on the connection cover (21).

## Revendications

1. Rampe de combustible pour systèmes d'injection de combustible de moteurs à combustion interne, servant à l'alimentation en combustible d'au moins deux soupapes d'injection de combustible (3), avec une première extrémité (19) et une seconde extrémité (41) ainsi qu'un axe longitudinal (13), avec un ajutage d'arrivée (37) et un ajutage de retour (33), avec un boîtier (11) de rampe en forme de tube qui présente, pour les soupapes d'injection de combustible (3), un nombre d'ajutages de raccordement (17) correspondant au nombre des soupapes d'injection de combustible (3), avec une section transversale (49) d'arrivée dans le boîtier (11) de la rampe se trouvant en liaison avec l'ajutage d'arrivée (37) et l'ajutage de raccordement (17), et avec un régulateur de pression (43) disposé à la seconde extrémité (41) de la rampe de combustible (1), l'ajutage d'arrivée (37) se trouvant sur ou à proximité de la première extrémité (19) du boîtier (11) de la rampe et le régulateur de pression (43) situé sur la seconde extrémité (41) pénétrant de façon à peu près concentrique à l'axe longitudinal (13) du boîtier (11) de la rampe dans le boîtier (11) de la rampe par une extrémité de retour (45), l'extrémité de retour (45) du régulateur de pression (43) et l'ajutage de retour (33) étant reliés l'un à l'autre par une canalisation de retour centrale de forme tubulaire (47) s'étendant à une certaine distance radiale dans le boîtier (11) de la rampe, et la section transversale d'arrivée (49) étant formée entre le pourtour de la canalisation de retour (47) et la paroi intérieure du boîtier (11) de la rampe, rampe de combustible caractérisée en ce que, sur la première extrémité (19) du boîtier (11) de la rampe, est fixé du côté frontal un couvercle de raccordement (21) présentant l'ajutage de retour (33).

2. Rampe de combustible selon la revendication 1, caractérisée en ce que l'ajutage de retour (33) est formé de façon centrale sur le couvercle de raccordement (21).

3. Rampe de combustible selon la revendication 1 ou 2, caractérisée en ce que la canalisation de retour (47) est enfoncée dans une section de guidage (76) du couvercle de raccordement (21).

4. Rampe de combustible selon la revendication 3, caractérisée en ce que la canalisation de retour (47) a un collet (78) par lequel elle pénètre dans une section de réception (74) du couvercle de raccordement (21), et une douille (98) venant en prise sur le collet (78) qui fixe la canalisation de retour (47) dans la section de réception (74).

5. Rampe de combustible selon la revendication 1, caractérisée en ce que dans la section transversale d'arrivée (49) du boîtier (11) de la rampe est disposé au moins un écarteur (121) entre la paroi de la section transversale d'arrivée (49) et la canalisation de retour (47).

6. Rampe de combustible selon la revendication 5, caractérisée en ce que l'écarteur (121) a une pluralité de cames (133) orientées radialement vers l'intérieur perpendiculairement à l'axe longitudinal (13) du boîtier (11) de la rampe, cames qui se trouvent en regard d'un collet (131) de la canalisation de retour (47) dans le sens radial.

7. Rampe de combustible selon la revendication 1, caractérisée en ce que le couvercle de raccordement (21) est maintenu au moyen d'une bague à bords bridés (27) sur le boîtier (11) de la rampe.

8. Rampe de combustible selon la revendication 1, caractérisée en ce que sur le pourtour du boîtier (11) de la rampe on constitue sur sa deuxième extrémité (41) recevant le régulateur de pression (43) au moins une fente (135) s'étendant perpendiculairement à l'axe longitudinal (13), fente à travers laquelle passe en partie un clip de fixation (90) qui repose sur le pourtour du régulateur de pression (43) avec une précontrainte orientée dans le sens de l'axe longitudinal (13).

9. Rampe de combustible selon la revendication 1, caractérisée en ce que, sur une face frontale (25) du boîtier (11) de la rampe tournée vers le couvercle de raccordement (21), il est prévu un évidement (117) qui coopère avec un nez de positionnement constitué sur une face frontale (115) du couvercle de raccordement (21).

10. Rampe de combustible selon la revendication 4, caractérisée en ce que, dans le sens de l'axe longitudinal (13) du boîtier (11) de la rampe on forme entre le collet (78) de la canalisation de retour (47) et une face latérale (80) de la section de réception (74), du couvercle de raccordement (21), ainsi qu'entre le pourtour de la canalisation de retour (47) et la paroi de la section de réception (74), une chambre annulaire (83) dans laquelle est disposée une bague d'étanchéité (82).

11. Rampe de combustible selon la revendication 1, caractérisée en ce que, dans le sens de l'axe longitudinal (13) du boîtier (11) de la rampe, on forme une chambre annulaire (111) entre une bride d'appui (109) sur le pourtour du couvercle de raccordement (21) et une surface d'appui (108) du boîtier (11) de la rampe et entre le pourtour du couvercle de raccordement (21) et la paroi de la section transversale (49) du boîtier (11) de la rampe, chambre annulaire (111) dans laquelle est disposée une bague d'étanchéité (72).

12. Rampe de combustible pour systèmes d'injection de combustible de moteurs à combustion interne servant à l'alimentation en combustible d'au moins deux soupapes d'injection de combustible (3), avec une première extrémité (19) et une seconde extrémité (41) ainsi qu'un axe longitudinal (13), avec un ajutage d'arrivée (37) et un ajutage de retour (33) avec un boîtier (11) de rampe en forme de tube qui présente, pour les soupapes d'injection de combustible (3), un nombre d'ajutages de raccordement (17) correspondant au nombre des soupapes d'injection de combustible (3), avec une section transversale (49) d'arrivée dans le boîtier (11) de la rampe se trouvant en liaison avec l'ajutage d'arrivée (37) et l'ajutage de raccordement (17), et avec un régulateur de pression (43) disposé à la seconde extrémité (41) de la rampe de combustible (1), l'ajutage d'arrivée (37) se trouvant sur ou à proximité de la première extrémité (19) du boîtier (11) de la rampe et le régulateur de pression (43) situé sur la seconde extrémité (41) pénétrant de façon à peu près concentrique à l'axe longitudinal (13) du boîtier (11) de la rampe, dans le boîtier (11) de la rampe par une extrémité de retour (45) , l'extrémité de retour (45) du régulateur de pression (43) et l'ajutage de retour (33) étant reliés l'un à l'autre par une canalisation de retour centrale de forme tubulaire (47) s'étendant à une certaine distance radiale dans le boîtier (11) de la rampe et la section transversale d'arrivée (49) étant formée entre le pourtour de la canalisation de retour (47) et la paroi intérieure du boîtier (11) de la rampe, rampe de combustible caractérisée en ce que, sur ou à proximité de la première extrémité (19) du boîtier (11) de la rampe, on fixe un couvercle de raccordement (21) présentant l'ajustage de retour (33) et on dispose le couvercle de raccordement (21) sur une bride de raccordement (150) du boîtier (11) de la rampe, qui se trouve entre deux ajustages de raccordement (17).

13. Rampe de combustible selon la revendication 12, caractérisée en ce que sur le couvercle de raccordement (21), on dispose des ajutages d'arrivée (37) et des ajutages de retour (33).
